# EUROPÄISCHE PATENTSCHRIFT

(11) **EP 2 163 358 B1**
(45) Veröffentlichungstag und Bekanntmachung des Hinweises auf die Patenterteilung: **04.05.2011**
(21) Anmeldenummer: 09168070.2
(22) Anmeldetag: 18.08.2009
(51) Int. Cl.: B25F 5/02

(54) **Zusatzhandgriff für eine Handwerkzeugmaschine**
Supplementary handle for a manual tool machine
Poignée supplémentaire pour une machine-outil manuelle

(30) Priorität: 15.09.2008 DE 102008042113
(43) Veröffentlichungstag der Anmeldung: 17.03.2010
(73) Patentinhaber: HILTI Aktiengesellschaft, 9494 Schaan (LI)
(72) Erfinder: Martin, Paul, 76137 Karlsruhe (DE)

(56) Entgegenhaltungen:
- EP-A- 1 974 867
- WO-A-01/19228
- DE-A1- 4 422 247
- DE-A1-102006 055 014
- US-A1- 2004 163 214

## Beschreibung

Die Erfindung betrifft einen Zusatzhandgriff für eine Handwerkzeugmaschine nach dem Oberbegriff von Anspruch 1 und wie aus der EP 1 974 867 A1 oder aus der DE 10 2006 0550 14 A1 bekannt.

An handgeführten Werkzeugmaschinen werden derartige Zusatzhandgriffe als Seitenhandgriffe beispielsweise an einem Gehäuseabschnitt geräteseitig benachbart zur Werkzeugaufnahme zur Führung der Werkzeugmaschine bedarfsweise vorgesehen. Um die Werkzeugmaschine optimal zu führen und verschiedene Griffpositionen an der Werkzeugmaschine zu ermöglichen, was ein ermüdungsärmeres Arbeiten gewährleistet, ist es bekannt, das Griffelement des Zusatzhandgriffs um eine Schwenkachse verschwenkbar auszugestalten. Das Schwenkgelenk erlaubt ein Verschwenken des Griffelements relativ zum Klemmabschnitt, wodurch der Schwerpunkt der Handwerkzeugmaschine relativ zum Anwender verlagert wird. Das Griffelement des Zusatzhandgriffs wird häufig während der Nutzung der Werkzeugmaschine verstellt.

Damit das Griffelement des Zusatzhandgriffs in der Blockierstellung des Schwenkgelenks nicht unbeabsichtigt verstellbar ist, sind üblicherweise ineinander greifende Verzahnungen beispielsweise zwischen dem Klemmabschnitt und dem Griffelement vorgesehen. Für ein Verschwenken des Griffelements muss diese Verzahnung aufgehoben und anschliessend wiederhergestellt werden, was einen erheblichen Zeitaufwand darstellt.

Aus der DE 10 2006 055 524 A1 ist ein Zusatzhandgriff für eine Handwerkzeugmaschine bekannt, der eine Klemmschelle als Klemmabschnitt zum Festlegen des Zusatzhandgriffs an einem Abschnitt der Handwerkzeugmaschine aufweist. Weiter weist der Zusatzhandgriff ein Griffelement zum Ergreifen und Halten des Zusatzhandgriffs auf. Zwischen dem Klemmabschnitt und dem Griffelement ist ein blockierbares Schwenkgelenk angeordnet, das einen Lagerbolzen mit einer die Schwenkachse bildenden Längsachse aufweist. Weiter ist ein Betätigungsknopf als Verspannelement zum Verspannen und Lösen des Klemmabschnitts vorgesehen, wobei der Betätigungsknopf an einem Ende des Lagerbolzens angeordnet ist und an einem Aussengewindeabschnitt des Lagerbolzens angreift. Zwischen dem Verspannelement und einem Abschnitt des Griffelementes ist ein konusförmiges, elastisch verformbares Eingriffselement vorgesehen, wobei die Aussenfläche des Eingriffselements mit einer konisch erweiterten Ausnehmung im Abschnitt des Griffelementes in reibschlüssiger Anlage bringbar ist. Einander zugewandte Verzahnungen zwischen dem Klemmabschnitt und dem Griffelement bilden die Sperreinrichtung zum Blockieren beziehungsweise Freigeben des Schwenkgelenks.

Mit dieser Ausgestaltung eines Zusatzhandgriffs wird die erforderliche Anzahl von Umdrehungen des Verspannelements zum Blockieren sowie zum Freigeben des Schwenkgelenks und zum Verspannen sowie zum Lösen des Klemmabschnitts gegenüber einem Zusatzhandgriff ohne ein verformbares Eingriffselement reduziert.

Nachteilig an der bekannten Lösung ist, dass zum Freigeben des Schwenkgelenks wie zum Lösen der Verspannung des Klemmabschnitts weiterhin eine grosse Anzahl von Umdrehungen des Verspannelements erforderlich ist.

Aufgabe der Erfindung ist es, einen Zusatzhandgriff für eine Handwerkzeugmaschine zu schaffen, der die vorgenannten Nachteile nicht aufweist sowie eine einfache und schnelle Umpositionierung beziehungsweise Entfernung des Zusatzhandgriffs sowie Verschwenkbarkeit des Griffelements erlaubt.

Die Aufgabe ist durch die Merkmale des unabhängigen Anspruchs gelöst. Vorteilhafte Weiterbildungen sind in den Unteransprüchen dargelegt.

Gemäss der Erfindung ist eine von dem Verspannelement unabhängige Schnelllöseeinrichtung für die Sperreinrichtung und den Klemmabschnitt zum Überführen der Sperreinrichtung in die das Schwenkgelenk freigebende Stellung und zum Lösen der Verspannung des Klemmabschnitts vorgesehen.

Wird die Schnelllöseeinrichtung betätigt, wird gleichzeitig das Schwenkgelenk freigegeben und die Verspannung des Klemmabschnitts gelöst. In der gelösten Stellung sind einerseits das Griffelement relativ zum Klemmabschnitt und andererseits der Zusatzhandgriff um die Arbeitsachse der Handwerkzeugmaschine herum verschwenkbar. Da die Schnelllöseeinrichtung unabhängig von dem Verspannelement ist, sind keine mühsamen Umdrehungen des beispielsweise als Betätigungsknopf ausgebildeten Verspannelementes mehr erforderlich. Die Schnelllöseeinrichtung ist vorteilhaft derart ausgebildet, dass der Lagerbolzen für ein erneutes Verspannen des Klemmabschnitts und für ein erneutes Blockieren des Schwenkgelenks einfach in der Schnelllöseeinrichtung wieder axial fixierbar ist.

Erfindungsgemäß weist die Schnelllöseeinrichtung eine Fixiereinrichtung zum axialen Fixieren des Lagerbolzens und ein auf die Fixiereinrichtung einwirkendes Betätigungsorgan zur Freigabe des Lagerbolzens durch die Fixiereinrichtung auf. Bei Betätigung des Betätigungsorgans, welches vorteilhaft nur mit einem Finger einer Hand ausführbar ist, wird die axiale Fixierung des Lagerbolzens aufgehoben, so dass der Lagerbolzen axial versetzbar ist. Dadurch wird gleichzeitig das Schwenkgelenk freigegeben und die Verspannung des Klemmabschnitts, wie beispielsweise die Verspannung eines Spannbandes, gelöst.

Erfindungsgemäß ist das Betätigungsorgan an dem, dem Ende mit dem Verspannelement gegenüberliegenden Ende des Lagerbolzens vorgesehen, was eine vorteilhafte Ausbildung und somit eine vorteilhafte Herstellung des Zusatzhandgriffs ermöglicht, wobei eine einfache Betätigung der Schnelllöseeinrichtung gewährleistet ist.

Vorzugsweise umfasst das Betätigungsorgan einen entlang der Schwenkachse des Schwenkgelenks axial versetzbaren Druckknopf, womit die Schnelllöseeinrichtung einfach betätigbar sowie ausführbar ist.

Bevorzugt weist die Fixiereinrichtung zumindest ein in Bezug auf die Schwenkachse des Schwenkgelenks radial auslenkbares Schwenkelement mit einem mit dem Lagerbolzen in Anlage bringbaren Arretierungsabschnitt sowie mit einem mit dem Betätigungsorgan in Anlage bringbaren Steuerabschnitt auf. Bei Betätigung des Betätigungsorgans wirkt dieses über die Steuerabschnitt auf das Schwenkelement, wobei dessen Arretierungsabschnitt mit dem Lagerbolzen ausser Anlage gebracht wird, so dass der Lagerbolzen axial verschieblich und somit der Zusatzhandgriff gelöst ist. Mit einer derartigen Fixiereinrichtung ist der Lagerbolzen zudem einfach erneut axial fixierbar, da dieser dazu nur mit seinem dem Verspannelement abgewandten Ende in die Fixiereinrichtung eingeführt werden kann.

Vorteilhaft ist das zumindest eine Schwenkelement an einem Drehpunkt, wie beispielsweise an einem Drehlager, gelagert, der vorteilhaft zwischen dem Steuerabschnitt und dem Arretierungsabschnitt vorgesehen ist. Bei der Betätigung des Betätigungsorgans wird der Arretierungsabschnitt des zumindest einen Schwenkelements in vorteilhafter Weise nach radial aussen verschwenkt. Nach dem Verschwenken des zumindest einen Schwenkelements in die vorherige Stellung ist der Lagerbolzen erneut axial fixierbar.

Vorzugsweise weist die Fixiereinrichtung mehrere radial auslenkbare Schwenkelemente auf, die vorteilhaft umfänglich gleichmässig verteilt, radial aussen zur Schwenkachse angeordnet sind, womit in einfacher Weise eine ausreichend grosse Kontaktfläche zur axialen Fixierung des Lagerbolzens zur Verfügung steht.

Bevorzugt ist ein Federelement vorgesehen, welches den Arretierungsabschnitt des zumindest einen Schwenkelements in Richtung der Schwenkachse federbeaufschlagt. Das Federelement, beispielsweise ein Ring aus einem federelastischen Material, wie ein Gummi- oder Stahlfederring, oder ein separates nach radial innen oder nach radial aussen wirkendes federelastisches Element, wirkt als Rückstellelement für das zumindest eine Schwenkelement, so dass das zumindest eine Schwenkelement automatisch in seine Fixierstellung zur axialen Fixierung des Lagerbolzens gezwungen wird. Insbesondere bei einer Fixiereinrichtung mit mehreren radial auslenkbaren Schwenkelementen stellt das Federelement ein konzentrisches Zusammenhalten derselben sicher.

Vorzugsweise sind der Lagerbolzen zumindest bereichsweise mit einer Aussenprofilierung und das zumindest eine Schwenkelement an seinem Arretierungsabschnitt mit einer mit der Aussenprofilierung in Eingriff bringbare Profilierung versehen, womit der Eingriff der Teile miteinander und die Haltekraft der Fixierung erhöht ist.

Vorteilhaft ist die Aussenprofilierung des Lagerbolzens ein Aussengewinde und die Profilierung dem Arretierungsabschnitt des zumindest einen Schwenkelements als Teilgewinde ausgebildet, welches weiter vorteilhaft komplementär zum Aussengewinde des Lagerbolzens ist. In dieser Ausführungsform übernimmt das zumindest eine Schwenkelement die Funktion einer Gewindemutter. Diese Funktion als Gewinde wird insbesondere in einer Ausgestaltung der Fixiereinrichtung übernommen, die mehrere radial auslenkbare und radial aussen zur Schwenkachse angeordnete Schwenkelemente aufweist.

Bevorzugt ist die Aussenprofilierung des Lagerbolzens und/oder die Profilierung an dem Arretierungsabschnitt des zumindest einen Schwenkelementes ein Sägezahngewinde. Das freie Ende des Lagerbolzens mit der Aussenprofilierung lässt sich beispielsweise bei der Anordnung des Zusatzhandgriffs an der Handwerkzeugmaschine einfach in die Fixiereinrichtung einführen, wobei jeder Gewindegang mit dem Gewindeabschnitt an dem zumindest einen Schwenkelement einrastet. Gleichzeitig wird durch die Ausbildung der Aussenprofilierung beziehungsweise der Profilierung als Sägezahngewinde ein Öffnen unter Last noch sicherer verhindert.

Vorzugsweise weist die Fixiereinrichtung ein Führungselement mit zumindest einer nach radial aussen gerichteten, zur Schwenkachse hin offenen Führungsausnehmung zur Führung des zumindest einen radial auslenkbaren Schwenkelement auf, womit das zumindest eine Schwenkelement während dem Versetzen von der Fixierstellung in die Freigabestellung des Lagerbolzens geführt wird. Die Anzahl der Führungsausnehmungen im Führungselement entspricht mindestens der Anzahl der radial auslenkbaren Schwenkelemente, welche die Fixiereinrichtung aufweist.

Die Erfindung wird nachstehend anhand eines Ausführungsbeispiels näher erläutert. Es zeigen:
- Fig. 1: Eine Handwerkzeugmaschine mit angeordnetem Zusatzhandgriff im Grundriss;
- Fig. 2: einen Schnitt entlang der Schwenkachse durch den Zusatzhandgriff mit der Schnelllöseeinrichtung im fixierenden Zustand;
- Fig. 3: die Schnelllöseeinrichtung gem. Fig. 2 im gelösten Zustand im Detailschnitt in einer vergrösserten Darstellung; und
- Fig. 4: einen Querschnitt durch die Schnelllöseeinrichtung gem. Linie IV-IV in Fig. 2.

Grundsätzlich sind in den Figuren gleiche Teile mit den gleichen Bezugszeichen versehen.

In der Figur 1 ist eine Handwerkzeugmaschine 7 mit einem erfindungsgemässen Zusatzhandgriff 11 als Seitenhandgriff dargestellt, der an einem zylindrischen Abschnitt 8 der Handwerkzeugmaschine 7 lösbar festgelegt ist. Der Zusatzhandgriff 11 weist ein Griffelement 31 zum Ergreifen und Halten des Zusatzhandgriffs 11 auf, das um eine Schwenkachse 12 zur Arbeitsachse 9 der Handwerkzeugmaschine 7 hin verschwenkbar ist, um die Griffpositionen an der Handwerkzeugmaschine 7 bedarfsweise anzupassen.

Der Zusatzhandgriff 11, wie er in den Figuren 2 bis 4 gezeigt ist, weist zur Festlegung an der Handwerkzeugmaschine 7 einen Klemmabschnitt 21 auf, der ein Spannband 22 umfasst. Die Enden des Spannbandes 22 sind in zwei Klemmteile 23 und 25 gehalten.

Das Griffelement 31 des Zusatzhandgriffs 11, das im Wesentlichen U- beziehungsweise D-förmig ausgebildet ist, weist eine Basis 32 und zwei jeweils von der Basis 32 abragende Schenkel 33 und 38 auf. An dem Schenkel 33 ist ein erster, dem anderen Schenkel 38 zugewandter Lagerabschnitt 34 vorgesehen. An dem anderen Schenkel 38 ist ein zweiter, dem Schenkel 33 zugewandter Lagerabschnitt 39 vorgesehen.

Zwischen dem Klemmabschnitt 21 und dem Griffelement 31 ist ein blockierbares Schwenkgelenk 46 vorgesehen, das einen Lagerbolzen 47 mit einer die Schwenkachse 12 bildenden Längsachse aufweist. Die Enden des Spannbandes 22, die Klemmteile 23 und 25 sowie die Lagerabschnitte 34 und 39 werden von dem Lagerbolzen 47 durchsetzt, so dass diese jeweils Gelenkhülsen des Schwenkgelenks 46 ausbilden. Ein Drehknopf als Verspannelement 51 zum Verspannen und Lösen des Klemmabschnitts 21 ist an einem Ende 48 des Lagerbolzens 47 im Bereich des Schenkels 38 drehfest festgelegt.

Zwischen den Klemmteilen 23 und 25 und den Abschnitten 35 und 40 am freien Ende des ersten Lagerabschnitts 34 beziehungsweise am freien Ende des zweiten Lagerabschnitts 39 ist eine Sperreinrichtung 41 zum Blockieren beziehungsweise Freigeben des Schwenkgelenks 46 vorgesehen. Für einen formschlüssigen Eingriff der Teile miteinander sind die einander zugewandten Kontaktflächen der Klemmteile 23 und 25 sowie der Lagerabschnitte 34 und 39 mit Zahnungen und Gegenzahnungen versehen, welche im verspannten Zustand des Zusatzhandgriffs 11 ineinander greifen.

Weiter ist an einem Abschnitt des Griffelementes 31 im Bereich des ersten Lagerabschnitts 34 eine Schnelllöseeinrichtung 56 vorgesehen, die an dem, dem Ende 48 mit dem Verspannelement 51 gegenüberliegenden Ende 49 des Lagerbolzens 47 angeordnet ist.

Die Schnelllöseeinrichtung 56 weist eine Fixiereinrichtung 57 zum axialen Fixieren des Lagerbolzens 47 und ein auf die Fixiereinrichtung 57 einwirkendes Betätigungsorgan 62 zur Freigabe des Lagerbolzens 47 durch die Fixiereinrichtung 57 auf. Das Betätigungsorgan 62 ist ein entlang der Schwenkachse 12 axial versetzbarer Druckknopf, bei dessen Betätigung die Fixiereinrichtung 57 von einer mit dem Lagerbolzen 47 in Eingriff stehenden Fixierstellung zur axialen Fixierung des Lagerbolzens 47 in eine Freigabestellung zur Freigabe des Lagerbolzens 47 versetzbar ist. In der Freigabestellung der Fixiereinrichtung 57 ist der Lagerbolzen 47 axial verschieblich, wobei die Verspannung des Klemmabschnitts wie auch die Blockierung des Schwenkgelenks 46 gleichzeitig gelöst ist.

Die Fixiereinrichtung 57 umfasst drei, in Bezug auf die Schwenkachse 12 des Schwenkgelenks 46 radial auslenkbare, radial aussen zur Schwenkachse 12 und vorteilhaft umfänglich gleichmässig verteilt angeordnete Schwenkelemente 58, die jeweils einen mit dem Lagerbolzen 47 in Anlage bringbaren Arretierungsabschnitt 59 sowie einen mit dem Betätigungsorgan 62 in Anlage bringbaren Steuerabschnitt 60 aufweisen. Jedes Schwenkelement 58 weist zwischen seinem Arretierungsabschnitt 59 und seinem Steuerabschnitt 60 ein Drehlager 61 auf, um welches das entsprechende Schwenkelement 58 verschwenkbar ist. An dem, dem Betätigungsorgan 62 abgewandten Ende der Schwenkelemente 58 ist eine Nut für einen radial umlaufend angeordneten Gummiring als Federelement 66 vorgesehen, welches den Arretierungsabschnitt 59 der Schwenkelemente 58 in Richtung der Schwenkachse 12 federbeaufschlagt und die Schwenkelemente 58 in die Fixierstellung zur axialen Fixierung des Lagerbolzens 47 zwingt.

Die Fixiereinrichtung 57 weist weiter ein Führungselement 63 mit drei nach radial aussen gerichteten, zur Schwenkachse 12 hin offenen Führungsausnehmungen 64 zur Führung der radial auslenkbaren Schwenkelemente 58 auf.

Der Lagerbolzen 47 ist an seinem der Fixiereinrichtung 57 zugewandten Ende 49 bereichsweise mit einer Aussenprofilierung in Form eines Sägezahngewindes versehen. Die Schwenkelemente 58 sind an ihren Arretierungsabschnitten 59 mit einer mit der Aussenprofilierung in Eingriff bringbare Profilierung versehen, welche ebenfalls als Sägezahngewindeabschnitte ausgebildet ist.

Zur Anordnung des Zusatzgriffs 31 an der Handwerkzeugmaschine 7 wird das Spannband um den entsprechenden Abschnitt 8 der Handwerkzeugmaschine 7 gelegt und anschliessend der Lagerbolzen 47 in Richtung des Schenkels 33 des Griffelements 31 in die Fixiereinrichtung 56 eingeschoben. Dabei weichen die Schwenkelemente 58 nach radial aussen aus. Aufgrund der Federbeaufschlagung derselben rasten diese jedoch fortlaufend mit ihrer Profilierung in die Aussenprofilierung am Lagerbolzen 47 ein. Mit wenigen, zumeist mit nur einer Umdrehung des Verspannelementes 51 wird der Zusatzhandgriff 11 an der Handwerkzeugmaschine 7 festgelegt.

Beim Verspannen des Klemmabschnitts 21 kommen die entsprechenden Kontaktflächen der Klemmteile 23 und 25 sowie der Lagerabschnitte 34 und 39 in Anlage beziehungsweise in Eingriff. Der Zusatzhandgriff 11 ist auch in einem meisselnden Betrieb der Handwerkzeugmaschine 7 sicher an derselben gehalten.

Zum Lösen der Verspannung des Klemmabschnitts 21 oder zur Freigabe des Schwenkgelenks 46, so dass das Griffelement 31 verschwenkbar ist (siehe Figur 1, gestrichelte Darstellung des Griffelementes 31), wird das Betätigungsorgan 62 durch Druck in Richtung des Pfeils 16 beziehungsweise in Richtung des Klemmabschnitts 21 axial entlang der Schwenkachse 12 versetzt. Dabei wirkt das Betätigungsorgan 62 auf die Steuerabschnitte 60 der Schwenkelemente 58 ein, deren Arretierungsabschnitte 59 aufgrund dieser Relativbewegung radial nach aussen verschwenken. In dieser Stellung der Schnelllöseeinrichtung 56 ist das Schwenkgelenk 46 freigegeben und die Verspannung des Klemmabschnitts 21 gelöst. Der Zusatzhandgriff 11 kann in dieser Stellung der Schnelllöseeinrichtung 56 in seiner Ausrichtung in Bezug auf die Handwerkzeugmaschine 7 neu ausgerichtet oder von dieser entfernt werden.

Wird das Betätigungsorgan 62 losgelassen, verschwenken die federbeaufschlagten Schwenkelemente 58 wieder in ihre Fixierstellung zur axialen Fixierung des Lagerbolzens 47, welcher erneut in der Fixiereinrichtung 57 der Schnelllöseeinrichtung 56 axial fixierbar ist.

## Patentansprüche

1. Zusatzhandgriff für eine Handwerkzeugmaschine (7) mit einem Klemmabschnitt (21) zum Festlegen des Zusatzhandgriffs (11) an einem Abschnitt der Handwerkzeugmaschine (7),
mit einem Griffelement (31) zum Halten des Zusatzhandgriffs (11),
mit einem zwischen dem Klemmabschnitt (21) und dem Griffelement (31) angeordneten, blockierbaren Schwenkgelenk (46), das einen Lagerbolzen (47) aufweist,
mit einem Verspannelement (51) zum Verspannen und Lösen des Klemmabschnitts (21), das an einem Ende (48) des Lagerbolzens (47) angeordnet ist, und
mit einer Sperreinrichtung (41) zum Blockieren beziehungsweise Freigeben des Schwenkgelenks (46),
eine von dem Verspannelement (51) unabhängige Schnelllöseeinrichtung (56) für die Sperreinrichtung (41) und den Klemmabschnitt (21) zum Überführen der Sperreinrichtung (41) in die das Schwenkgelenk (46) freigebende Stellung und zum Lösen der Verspannung des Klemmabschnitts (21) vorgesehen ist, wobei
die Schnelllöseeinrichtung (56) eine Fixiereinrichtung (57) zum axialen Fixieren des Lagerbolzens (47) und ein auf die Fixiereinrichtung (57) einwirkendes Betätigungsorgan (62) zur Freigabe des Lagerbolzens (47) durch die Fixiereinrichtung (57) aufweist, **dadurch gekennzeichnet, dass** das Betätigungsorgan (62) an dem, dem Ende (48) mit dem Verspannelement (51) gegenüberliegenden Ende (49) des Lagerbolzens (47) vorgesehen ist.

2. Zusatzhandgriff nach Anspruch 1, **dadurch gekennzeichnet, dass** das Betätigungsorgan (62) einen entlang der Schwenkachse (12) des Schwenkgelenks (46) axial versetzbaren Druckknopf umfasst.

3. Zusatzhandgriff nach einem der Ansprüche 1 oder 2, **dadurch gekennzeichnet, dass** die Fixiereinrichtung (57) zumindest ein in Bezug auf die Schwenkachse (12) des Schwenkgelenks (46) radial auslenkbares Schwenkelement (58) mit einem mit dem Lagerbolzen (47) in Anlage bringbaren Arretierungsabschnitt (59) sowie mit einem mit dem Betätigungsorgan (62) in Anlage bringbaren Steuerabschnitt (60) aufweist.

4. Zusatzhandgriff nach Anspruch 3, **dadurch gekennzeichnet, dass** die Fixiereinrichtung (57) mehrere radial auslenkbare Schwenkelemente (58) aufweist, die radial aussen zur Schwenkachse (12) angeordnet sind.

5. Zusatzhandgriff nach Anspruch 3 oder 4, **dadurch gekennzeichnet, dass** ein Federelement (66) vorgesehen ist, welches den Arretierungsabschnitt (59) des zumindest einen Schwenkelements (58) in Richtung der Schwenkachse (12) federbeaufschlagt.

6. Zusatzhandgriff nach einem der Ansprüche 3 bis 5, **dadurch gekennzeichnet, dass** der Lagerbolzen (47) zumindest bereichsweise mit einer Aussenprofilierung und das zumindest eine Schwenkelement (58) an seinem Arretierungsabschnitt (59) mit einer mit der Aussenprofilierung in Eingriff bringbaren Profilierung versehen sind.

7. Zusatzhandgriff nach Anspruch 6, **dadurch gekennzeichnet, dass** die Aussenprofilierung des Lagerbolzens (47) und/oder die Profilierung an dem Arretierungsabschnitt (59) des zumindest einen Schwenkelements (58) ein Sägezahngewinde ist.

8. Zusatzhandgriff nach einem der Ansprüche 3 bis 7, **dadurch gekennzeichnet, dass** die Fixiereinrichtung (57) ein Führungselement (63) mit zumindest einer nach radial aussen gerichteten, zur Schwenkachse (12) hin offenen Führungsausnehmung (64) zur Führung des zumindest einen radial auslenkbaren Schwenkelements (58) aufweist.

## Claims

1. Supplementary handle for a hand-held power tool (7), having a clamping section (21) for attaching the supplementary handle (11) to a portion of the hand-held power tool (7), having a handle member (31) for gripping the supplementary handle (11), having a lockable pivotable joint (46), arranged between the clamping section (21) and the handle member (31), which has a mounting shaft (47), having a tightening member (51), for tightening and loosening the clamping section (21), which is arranged at one end (48) of the mounting shaft (47), and having a locking arrangement (41) for locking and unlocking the pivotable joint (46), there being provided for the locking arrangement (41) and the clamping section (21) a quick-release arrangement (56) for transferring the locking arrangement (41) to the position in which the pivotable joint (46) is unlocked and for loosening the tightening of the clamping section (21), which quick-release arrangement (56) is independent of the tightening member (51), the quick-release arrangement (56) having a restraining arrangement (57) to restrain the mounting shaft (47) axially and an actuating member (62) acting on the restraining arrangement (57) for releasing the mounting shaft (47) by means of the restraining arrangement (57), **characterised in that** the actuating member (62) is provided at the opposite end (49) of the mounting shaft (47) from the end (48) which has the tightening member (51).

2. Supplementary handle according to claim 1, **characterised in that** the actuating member (62) comprises a press-button which can be displaced axially along the axis of pivot (12) of the pivotable joint (46).

3. Supplementary handle according to either of claims 1 and 2, **characterised in that** the restraining arrangement (57) has at least one pivoting member (58) which is able to be deflected radially relative to the axis of pivot (12) of the pivotable joint (46), the pivoting member (58) having a retaining portion (59) which can be brought to rest against the mounting shaft (47) and a controlling portion (60) which can be brought to rest against the actuating member (62).

4. Supplementary handle according to claim 3, **characterised in that** the restraining arrangement (57) has a plurality of pivoting members (58) able to be deflected radially which are arranged radially outwards from the axis of pivot (12).

5. Supplementary handle according to claim 3 or 4, **characterised in that** a resilient member (66) is provided which loads the retaining portion (59) of the at least one pivoting member (58) resiliently towards the axis of pivot (12).

6. Supplementary handle according to one of claims 3 to 5, **characterised in that** the mounting shaft (47) is provided with external profiling at least in a region or regions and the at least one pivoting member (58) is provided on its retaining portion (59) with profiling which can be brought into engagement with the external profiling.

7. Supplementary handle according to claim 6, **characterised in that** the external profiling on the mounting shaft (47) and/or the profiling on the retaining portion (59) of the at least one pivoting member (58) is a buttress thread.

8. Supplementary handle according to one of claims 3 to 7, **characterised in that** the restraining arrangement (57) has a guiding member (63) having at least one guiding recess (64) for guiding the at least one pivoting member (58) which is able to be deflected radially, the guiding recess (64) being directed radially outwards and being open towards the axis of pivot (12).

## Revendications

1. Poignée auxiliaire pour une machine-outil manuelle (7) comportant :
une partie de serrage (21) pour fixer la poignée auxiliaire (11) sur une partie de la machine-outil manuelle (7),
un élément de prise (31) pour tenir la poignée auxiliaire (11),
une articulation pivotante et blocable (46), agencée entre la partie de serrage (21) et l'élément de prise (31), laquelle articulation comporte un boulon de palier (47),
un élément de mise sous tension (51) pour serrer et desserrer la partie de serrage (21) qui est agencée sur une extrémité (48) du boulon de palier (47), et
un dispositif de blocage (41) pour bloquer ou libérer l'articulation pivotante (46),
un dispositif de libération rapide (56), indépendant de l'élément de mise sous tension (51) pour le dispositif de blocage (41) et la partie de serrage (21), étant prévu pour amener le dispositif de blocage (41) dans la position libérant l'articulation pivotante (46) et pour desserrer la partie de serrage (21),
dans laquelle le dispositif de libération rapide (56) comporte un dispositif de fixation (57) pour fixer axialement le boulon de palier (47) et un organe d'actionnement (62) agissant sur le dispositif de fixation (57) pour libérer le boulon de palier (47) par l'intermédiaire du dispositif de fixation (57),
**caractérisée en ce que** l'organe d'actionnement (62) est prévu sur l'extrémité (49) du boulon de palier (47) opposée à l'extrémité (48) de l'élément de mise sous tension (51).

2. Poignée auxiliaire selon la revendication 1, **caractérisée en ce que** l'organe d'actionnement (62) comporte un bouton-poussoir pouvant être déplacé axialement le long de l'axe de pivotement (12) de l'articulation pivotante (46).

3. Poignée auxiliaire selon l'une quelconque des revendications 1 ou 2, **caractérisée en ce que** le dispositif de fixation (57) comporte au moins un élément pivotant (58) pouvant dévier radialement par rapport à l'axe de pivotement (12) de l'articulation pivotante (46), ayant une partie d'arrêt (59) pouvant venir en contact avec le boulon de palier (47) ainsi qu'une partie de commande (60) pouvant venir en contact avec l'organe d'actionnement (62).

4. Poignée auxiliaire selon la revendication 3, **caractérisée en ce que** le dispositif de fixation (57) comporte plusieurs éléments pivotants (58) pouvant dévier radialement, lesquels sont agencés radialement à l'extérieur de l'axe de pivotement (12).

5. Poignée auxiliaire selon la revendication 3 ou 4, **caractérisée en ce qu'**un élément de ressort (66) est prévu, lequel rappelle la partie d'arrêt (59) du au moins un élément pivotant (58) en direction de l'axe de pivotement (12).

6. Poignée auxiliaire selon l'une quelconque des revendications 3 à 5, **caractérisée en ce que** le boulon de palier (47) présente, au moins dans certaines zones, un profil extérieur et le au moins un élément pivotant (58) présente, au niveau de sa partie d'arrêt (59), un profil pouvant venir en prise avec le profil extérieur.

7. Poignée auxiliaire selon la revendication 6, **caractérisée en ce que** le profil extérieur du boulon de palier (47) et/ou le profil sur la partie d'arrêt (59) du au moins un élément pivotant (58) est un filet en dent de scie.

8. Poignée auxiliaire selon l'une quelconque des revendications 3 à 7, **caractérisée en ce que** le dispositif de fixation (57) comporte un élément de guidage (63) ayant au moins un évidement de guidage (64) orienté radialement vers l'extérieur, ouvert vers l'axe de pivotement (12), pour guider le au moins un élément pivotant (58) pouvant être dévié radialement.
